# EUROPÄISCHE PATENTSCHRIFT

(11) **EP 1 460 911 B1**
(45) Veröffentlichungstag und Bekanntmachung des Hinweises auf die Patenterteilung: **08.09.2010**
(21) Anmeldenummer: 02781145.4
(22) Anmeldetag: 23.10.2002
(51) Int. Cl.: A44B 19/32

(54) **WASSERDICHTER REISSVERSCHLUSS**
WATER-TIGHT ZIPPER
FERMETURE A GLISSIERE ETANCHE A L'EAU

(30) Priorität: 23.10.2001 DE 10151590; 17.10.2002 DE 10248574
(43) Veröffentlichungstag der Anmeldung: 29.09.2004
(73) Patentinhaber: ORTLIEB, Hartmut, 91560 Heilsbronn (DE)
(72) Erfinder: ORTLIEB, Hartmut, 91560 Heilsbronn (DE)
(74) Vertreter: Schuhmann, Albrecht
(86) Internationale Anmeldenummer: PCT/DE2002/003995
(87) Internationale Veröffentlichungsnummer: WO 2003/037132

(56) Entgegenhaltungen:
- EP-A- 0 522 366
- DD-A- 224 763
- FR-A- 1 164 239
- US-A- 2 693 013
- US-A- 2 910 754
- US-A- 4 524 493

## Beschreibung

Die vorliegende Erfindung betrifft einen wasserdichten Reißverschluss mit den Merkmalen des Oberbegriffs des Anspruchs 1.

Reißverschlüsse, auch dichtende mit Schieber sind bekannt. Sie sind zum Verschließen einzufädeln oder sind an einer oder beiden Seiten vernäht, wobei der Schieber ständig mit den Reißverschlusshälften verbunden ist. Zum Schließen muss der Schieber entlang der beiden Reißverschlusshälften gezogen werden, wobei er mit zwei äußeren Flanken die Zähne des Reißverschlusses miteinander in Eingriff bringt. Zum Öffnen muss der Schieber entlang des Reißverschlusses geführt werden und trennt mit seinem mittigen, keilförmigen Herzt die Zähne. Durch angespritzte Dichtungselemente wurde vielfach versucht, wasserdichte Reißverschlüsse herzustellen.

Aus der WO 98/18359 ist ein wasserdichter Reißverschluss bekannt, bestehend aus zwei Reißverschlusshälften, die mit einem thermoplastischen Elastomer umspritzt sind, das jeweils als profilartige Beschichtung an den aneinander stoßende Kanten der Reißverschlussbänder aufliegt, wobei die profilartigen Beschichtungen bei geschlossenem Reißverschluss dichtend aneinander anliegen. Der Reißverschluss weist einen Hafen für den Schieber auf, der als umlaufende Wulst um einen Herzbereich ausgebildet ist. Der Hafen ist mit Dichtungen versehen und weist einen Übergang zum Beschichtungsprofil des Reißverschlusses auf, der mit einem Übermaß gestaltet ist, so dass die Flanken des Reißverschlusses einen größeren lateralen Druck zum Abdichten des Hafens ausüben.

Die EP-A-0 900 532 und die US-A-2,910,754 zeigen Reißverschlüsse, bei denen die Zähnchen als paarweise Eingriffselemente vorliegen, die jeweils unterhalb und oberhalb der Reißverschlussbänder angeordnet sind und die durch Löcher in den Bändern miteinander verbunden sind. Zwischen den Eingriffelementen erstrecken sich längs der Reißverschlussbänder Dichtlippen oder Dichtelemente.

In der US-A-4524493 wird eine Reißverschluss vorgeschlagen, in welchem die Dichtung mit dem Anlaufen gegen ein Y-förmiges Dichtelement und entsprechende Klemmungen erreicht wird, welche schwer und unsicher zum Schließen und Öffnen sind. Auch in der nächstkommenden EP-A-522366 ist ein wasserdichter Reißverschluss beschrieben, welcher über Elemente an einem Gehäuse eines Reißverschlussschiebers verfügt, zwischen welchen im geschlossenen Zustand ein Dichtelement eingeklemmt wird. Dies bedingt eine große Vorspannung, bzw. ist sehr kraftaufwändig beim Schließen und Öffnen und es kommt daher oft zu nicht korrekten Positionen des Schiebers beim Schließen und einhergehenden Undichtigkeiten.

Aufgabe der vorliegenden Erfindung ist es, einen dichtenden Reißverschluss zu schaffen, bei dem durch besonders einfache Mittel insbesondere ein wasserdichtes Schließen gewährleistet ist.

Diese Aufgabe wird mit den Merkmalen des kennzeichnenden Teils des Anspruchs 1 gelöst. Fortbildungen und vorteilhafte Ausführungen der Erfindung sind in den weiteren Ansprüchen umfaßt.

Erfindungsgemäß ist ein wasserdichter Reißverschluss, wobei der Reißverschluss aus miteinander schließend in Eingriff bringbaren, an Reißverschlussbändern angeordneten Zähnchenreihen besteht, wobei die Zähnchen aus Paaren von Eingriffselementen bestehen und jeweils oberhalb und unterhalb der Ebene der Reißverschlussbänder ein Eingriffselement zur Verhakung mit einem korrespondierenden Eingriffselement der gegenüberliegenden Zähnchenreihe angeordnet ist, wobei sich zwischen den Paaren von Eingriffselementen entlang der Vorderkante der Reißverschlussbänder in deren Ebene liegende Dichtlippen erstrecken, wobei bei geschlossenem Reißverschluss die Dichtlippen beider Zähnchenreihen dichtend aneinander liegen, wobei ein Reißverschlussschieber vorhanden ist, der entlang der Zähnchenreihen zwischen einem Endanschlag in geöffneter Position und einem Hafen in geschlossener Position des Reißverschlusses verschiebbar ist, wobei der Schieber ein Herz für das Öffnen der Zähnchenreihen, Flanken für das Schließen der Zähnchenreihen sowie eine untere und obere Platte aufweist, zwischen denen die Zähnchenreihen geführt sind, wobei das Herz beide Platten miteinander verbindet und die Flanken an der oberen und /oder unteren Platte angeordnet sind und wobei der Hafen mit Dichtungsmitteln für den Schieber versehen ist **dadurch gekennzeichnet, dass** der Hafen wenigstens teilweise aus verlängerten Dichtlippen besteht, sowie aus oben und unten auf diese und den vorderen Bereich der Reißverschlussbänder angespritzten hufeisenförmigen, einen Herzbereich des Hafens umschließenden Dichtungen besteht.

Die Dichtlippen bilden mit den Dichtungen im Herzbereich des Hafens Dichtebenen für das Herz des Schiebers. Die Dichtungen sind in der Dichtebene mit den Dichtlippen bündig oder weisen einen Überstand von bis zu 0,5 mm über diese auf. Die Schenkel des Hafens schließen jeweils unmittelbar an das letzte Zähnchen des zugehörigen Reißverschlussbands an, wobei ein Schenkel entsprechend dem Abstand der Zähnchen gegenüber dem anderen Schenkel verlängert ist..

Nach einer bevorzugten Ausführung der Erfindung weist der längere Schenkel eine im Wesentlichen formschlüssige Ausnehmung für das gegenüberliegende Zähnchen auf.

Nach einer vorteilhaften Ausführung der Erfindung weisen die Dichtungen an ihren Oberseiten um den Herzbereich des Hafens umlaufende erhöhte Dichtlippen zur Anlage an den Platten auf.

Vorzugsweise weisen die die Platten des Schiebers in Verschlussrichtung sich aufweitende Anlaufschrägen auf und die Dichtungen oder deren Dichtlippen sind entsprechend dieser Anlaufschrägen an ihrem Ende verdickt.

Nach einer vorteilhaften Ausführung der Erfindung sind die Reißverschlussbänder im Hafenbereich wenigstens an dessen Ende mit einem aufgeschweißten Gewebe oder einer aufgeschweißten Folie verbunden, wobei wenigstens ein Teil des Verbindungsbereichs der hufeisenförmigen Dichtungen auf dieses Gewebe oder oder diese Folie aufgeschweißt ist. Vorzugsweise sind hier die Filamente des Gewebes luftundurchlässig ausgerüstet oder luftdicht beschichtet und das Gewebe sollte mindestens einen Anteil Monofile enthalten.

Nach einer andere Ausführung der Erfindung laufen wenigstens einige Zähnchen der Reißverschlussbänder in den Herzbereich des Hafens einlaufen, wobei sie vorzugsweise gegenüber den übrigen Zähnchen im Volumen verringert sind, wobei die Volumenabnahme in Richtung auf das Hafenende zunehmend erfolgt.

Die Dichtlippen sind an den Reißverschlussbändern angeformt sind oder bilden deren Vorderkante. Vorzugsweise sind die Eingriffselemente jeweils eines Zähnchens durch das zugehörige Reißverschlussband mit einander verbunden, wobei die Reißverschlussbänder hierfür Löcher aufweisen. Vorzugsweise sind die Zähnchen Kunststoffspritzteile und die Reißverschlussbänder mit einem Kunststoffmaterial beschichtete Gewebebänder.

Im Folgenden wird die vorliegende Erfindung anhand von Zeichnungen beispielhaft näher beschrieben. Dabei zeigen:
Fig. 1 eine Draufsicht auf einen Reißverschluss;
Fig. 2 eine Draufsicht, teilweise mit Ausbruch, einer ersten Ausführungsform eines Reißverschlusses (ohne Schieber dargestellt);
Fig. 3 eine erste Ausführung eines Schiebers;
Fig. 4 eine zweite Ausführung eines Schiebers;
Fig. 5 eine vergrößerte Darstellung des Hafenbereichs einer zweiten Ausführung;
Fig. 6 Zähnchen mit Eingriffselementen.

Fig. 1 zeigt einen Reißverschluss aus zwei Reißverschlussbändern 1, 1', die mit Zähnchenreihen 2, 2' versehen sind, die miteinander in Eingriff stehen. Die Zähnchen besitzen hier inen rechteckigen Fußteil, an den sich das eigentliche Eingriffteil, bestehend aus einer runden beidseitigen Einbuchtung und einem runden Kopf anschließt. Der Reißverschluss besitzt einen Schieber 3, der in der hier gezeigten geschlossenen Position dichtend in einem Hafen 4 umfangen ist. An dem dem Hafen 4 entgegen gesetzten Ende des Reißverschlusses befindet sich ein Endanschlag 5, an dem der Schieber 3 bei ganz geöffneter Position des Reißverschlusses anliegt. Die Reißverschlussbänder bestehen aus einem verschweißbaren Material oder sind mit einem solchen beschichtet. Hinter dem Hafen 4 und teilweise darunter und hinter dem Endanschlag 5 befinden sich Streifen aus einem verschweißbaren Gewebe oder einer Folie. Endanschlag 5 und Hafen 4 sind auf die Reißverschlussbänder 1, 1', Bzw. Streifen 6, 6' angespritzt.

Fig. 2 zeigt eine erste Ausführungsform der Erfindung, bei der volumenverminderte Zähnchen 15 in den Hafen 14 einlaufen, der als hufeisenförmige Dichtung oben und unten auf die Reißverschlussbänder 1, 1' angespritzt ist und einen Herzbereich 17 umschließt. Da sich der Hafen 4 vom Reißverschluss her aufweitet, ist zu erkennen, dass die volumenverminderten Zähnchen mit ihren äußeren Enden 16 außerhalb der Zähnchenreihe 2 liegen und so Druckpunkte für die Flanken 9 des Schiebers bieten. Auf diese Weise wird ein lateraler, abdichtender Druck auf den Anfang des Hafens aufgebracht. Auf dem Hafen ist weiter eine erhöhte Dichtlippe 13 vorhanden, die an der jeweiligen (oberen oder unteren) Platte des Schiebers dichtend anliegt. Hier ist nur die Oberseite des Reißverschlusses mit dem Hafen gezeigt, jedoch ist die Unterseite identisch aufgebaut. Die Zähnchen bestehen aus paarweisen Eingriffselementen 25, 25' (Fig. 6), die jeweils oberhalb und unterhalb des Reißverschlussbands 1 angeordnet sind. Die Eingriffselemente 25, 25' sind einstückige Kunststoffspritzteile mit einem sie verbindenden Steg 26 (Fig. 6), der durch Löcher 12 (Fig. 2) des Reißverschlussbandes geführt ist. Die Vorderkante der Reißverschlussbänder ist so dimensioniert und aufgebaut, dass sie eine Dichtlippe 27 bildet (Fig. 6), die bei geschlossenem Reißverschluss unter Spannung an der Dichtlippe des anderen Reißverschlussbands anliegt.

Fig. 3 zeigt eine Ausführung eines Schieber 3, bestehend aus einer oberen Platte 8 und einer unteren Platte 7, die durch das Schieberherz 10, das zum Öffnen des Reißverschlusses dient, verbunden sind. Bei dieser Ausführung weist das Schieberherz 10 eine Dichtwulst 11 zum dichtenden Anliegen im Hafen auf. Die Flanken 9, die zum Verschließen des Reißverschlusses dienen, sind unten an den Außenseiten der oberen Platte 8 angeordnet. Fig. 4 zeigt eine andere Ausführungsform eines Schiebers, die speziell für Zähnchen mit paarweisen Eingriffselementen ausgebildet ist und daher sowohl an der unteren Platte 7, wie auch an der oberen Platte 8 nach oben, bzw. unten gerichtete Flanken 9', 9 aufweist. Das Herz 10 ist hier ohne Dichtwulst ausgeführt. Nach vorne besitzt der Schieber an der oberen und der unteren Platte 8, 7 jeweils eine Anlaufschräge a für das leichtere Verschließen, wobei der Hafen dann entsprechend der Anlaufschräge verdickt ausgeführt ist.

Fig. 5 zeigt schließlich eine zweite Ausführung, bei der keine Zähnchen in den Hafenbereich Einlaufen. Der Hafen 24 ist hier ebenfalls hufeisenförmig durch zwei unten und oben auf die (hier offenen) Reißverschlussbänder 1, 1' angespritzte Dichtungen ausgeführt. Die Dichtlippen, die sich entlang der Zähnchenreihen 2, 2' erstrecken und durch die Vorderkanten des Reißverschlussbänder gebildet werden oder an diesen angeformt sind, (siehe Fig. 6)sind bis in den Herzbereich des Hafens 4 verlängert, wodurch die beiden angespritzten Dichtungen von oben und unten auf diese Verlängerungen angespritzt sind. Die Schenkel 20, 21 der hufeisenförmigen Dichtungen können mit den verlängerten Dichtlippen bündig sein, oder, wie hier gezeigt, einen Überstand über diese von 0 - 0,5 mm aufweisen. Die Schenkel 20, 21 grenzen unmittelbar an das jeweils letzte Zähnchen 2", 2"' des zugehörigen Reißverschlussbands an. Dabei weist der längere Schenkel 20 eine Ausnehmung 23 für das vordere Ende des gegenüber liegenden Zähnchens 2" auf, so dass diese beim Schließen formschlüssig aufgenommen werden kann. Ebenso weist der kürzere Schenkel 21 eine Ausbuchtung 22 für das benachbarte Zähnchen 2". Am äußeren Ende des Reißverschlusses, d.h. hinter dem Hafen 24 und noch teilweise darunter ist auf die Reißverschlussbänder von unten und oben jeweils ein Streifen 6 aus einem wasserdichten Gewebe oder einer Folie aufgebracht. Die Dichtungen sind mit ihrem hinteren Ende auf diese Streifen 6 angespritzt und die Verlängerungen der Dichtlippen können beispielsweise bis zu dem Anfang der Streifen 6 geführt sein. Die Dichtungen weisen an ihren Oberflächen erhöhte umlaufende Dichtlippen 19 für die Platten des Schiebers auf. Diese Dichtlippen 19 verlaufen entlang des Randes des Herzbereichs 17 des Hafens.

## Patentansprüche

1. Wasserdichter Reißverschluss, wobei der Reißverschluss aus miteinander schließend in Eingriff bringbaren, an Reißverschlussbändern (1, 1') angeordnete Zähnchenreihen (2, 2') besteht, wobei die Zähnchen aus Paaren von Eingriffselementen bestehen und jeweils oberhalb und unterhalb der Ebene der Reißverschlussbänder ein Eingriffselement zur Verhakung mit einem korrespondierenden Eingriffselement der gegenüberliegenden Zähnchenreihe angeordnet ist, wobei sich zwischen den Paaren von Eingriffselementen entlang der Vorderkante der Reißverschlussbänder in deren Ebene liegende Dichtlippen (27) erstrecken, wobei bei geschlossenem Reißverschluss die Dichtlippen beider Zähnchenreihen dichtend aneinander liegen, wobei ein Reißverschlussschieber (3) vorhanden ist, der entlang der Zähnchenreihen zwischen einem Endanschlag (5) in geöffneter Position und einem Hafen (4) in geschlossener Position des Reißverschlusses verschiebbar ist, wobei der Schieber (3) ein Herz (10) für das Öffnen der Zähnchenreihen, Flanken (9, 9') für das Schließen der Zähnchenreihen sowie eine untere und obere Platte (7, 8) aufweist, zwischen denen die Zähnchenreihen geführt sind, wobei das Herz beide Platten miteinander verbindet und die Flanken an der oberen und /oder unteren Platte angeordnet sind und wobei der Hafen mit Dichtungsmitteln für den Schieber versehen ist,
**dadurch gekekennzeichnet,**
**dass** der Hafen (4, 24) wenigstens teilweise aus verlängerten Dichtlippen (27) besteht, sowie aus oben und unten auf diese und den vorderen Bereich der Reißverschlussbänder angespritzten hufeisenförmigen, einen Herzbereich (17) des Haftens umschließenden Dichtungen besteht, wobei diese Dichtungen an ihren Oberseiten um den Herzbereich des Hafen umlaufende erhöhte Dichtlippen (13, 19) zur Anlage an die Platten des Schiebers aufweisen, wobei die Platten (7. 8) des Schiebers in Verschlussrichtung sich aufweitende Anlaufschrägen (a) aufweisen und die Dichtungen oder deren Dichtlippen entsprechend dieser Anlaufschräge an ihren Ende verdickt sind.

2. Wasserdichter Reißverschluss nach Anspruch 1,
**dadurch gekennzeichnet,**
**dass** die Dichtlippen (27) mit den Dichtungen im Herzbereich (17) des Hafens Dichtebenen für das Herz (10) des Schiebers bilden.

3. Wasserdichter Reißverschluss nach Anspruch 1 oder 2,
**dadurch gekennzeichnet,**
**dass** die Dichtungen in der Dichtebene mit den Dichtlippen bündig sind oder einen Überstand von bis zu 0,5 mm über diese aufweisen.

4. Wasserdichter Reißverschluss nach Anspruch 1, 2 oder 3,
**dadurch gekennzeichnet,**
**dass** die Schenkel (20, 21) des Hafens jeweils unmittelbar an das letzte Zähnchen (2", 2"') des zugehörigen Reißverschlussbands abschließen,
wobei ein Schenkel (20) entsprechend dem Abstand der Zähnchen gegenüber dem anderen Schenkel (21) verlängert ist.

5. Wasserdichter Reißverschluss nach Anspruch 4,
**dadurch gekenntzeichnet,**
**dass** der längere Schenkel (20) eine im Wesentlichen formschlüssige Ausnehmung (23) für das gegenüberliegende Zähnchen (2") aufweist und der kürzere Schenkel (21) eine Ausbuchtung 22 für das formschlüssige Ablegen an dem benachbarten Zähnchen (2") besitzt.

6. Wasserdichter Reißverschluss nach einem der vorhergehenden Ansprüche, **dadurch gekennzeichnet,**
**dass** die Reißverschlussbänder im Hafenbereich wenigstens an dessen Ende mit Streifen (6, 6') aus einem aufgeschweißten Gewebe oder einer aufgeschweißten Folie verbunden sind,
wobei wenigstens ein Teil des Verbindungsbereichs der hufeisenförmigen Dichtungen auf dieses Gewebe oder diese Folie aufgeschweißt ist.

7. Wasserdichter Reißverschluss nach Anspruch 6,
**dadurch gekennzeichnet,**
**dass** die Filamente des Gewebes luftundurchlässig ausgerüstet oder luftdicht beschichtet sind.

8. Wasserdichter Reißverschluss nach Anspruch 7,
**dadurch gekennzeichnet,**
**dass** das Gewebe Monofile enthält.

9. Wasserdichter Reißverschluss nach Anspruch 1, 2 oder 3,
**dadurch gekennzeichnet,**
**dass** wenigstens einige Zähnchens (15) in den Herzbereich (13) des Hafens (4) einlaufen.

10. Wasserdichter Reißverschluss nach Anspruch 9,
**dadurch gekennzeichnet,**
**dass** die in den Hafen einlaufenden Zähnchen gegenüber den übrigen Zähnchen im Volumen verringert sind.

11. Wasserdichter Reißverschluss nach Anspruch 10,
**dadurch gekennzeichnet,**
**dass** die Volumenabnahme in Richtung auf das Hafenende zunehmend erfolgt.

12. Wasserdichter Reißverschluss nach einem der vorhergehenden Ansprüche,
**dadurch gekennzeichnet,**
**dass** die Dichtlippen (27) an den Reißverschlussbändern (1, 1') angeformt sind oder deren Vorderkante bilden.

13. Wasserdichter Reißverschluss nach einem der vorhergehenden Ansprüche,
**dadurch gekennzeichnet,**
**dass** die Eingriffselemente jeweils eines Zähnchens durch das zugehörige Reißverschlussband mit einander verbunden sind.

14. Wasserdichter Reißverschluss nach einem der vorhergehenden Ansprüche,
**dadurch gekenntzeichnet,**
**dass** die Zähnchen Kunststoffspritzteile sind.

15. Wasserdichter Reißverschluss nach einem der vorhergehenden Ansprüche,
**dadurch gekennzeichnet,**
**dass** die Reißverschlussbänder mit einem Kunststoffmaterial beschichtete Gewebebänder sind.

## Claims

1. Water-tight zip, wherein the zip comprises rows of teeth (2, 2') which can be brought into closing engagement with one another and are arranged on zip bands (1, 1'), wherein the teeth comprise pairs of engagement elements and, in each case above and beneath the plane of the zip bands, an engagement element is provided for the purpose of hooking to a corresponding engagement element of the opposite row of teeth, wherein sealing lips (27), located along the front edge of the zip bands, in the plane thereof, extend between the pairs of engagement elements, wherein, with the zip closed, the sealing lips of the two rows of teeth butt with sealing action against one another, wherein there is a zip slide (3) present which can be displaced along the rows of teeth between an end stop (5) in the open position, and a dock (4) in the closed position, of the zip, wherein the slide (3) has a heart component (10) for opening the rows of teeth, flanks (9, 9') for closing the rows of teeth, and a lower plate (7) and an upper plate (8), between which the rows of teeth are guided, wherein the heart component connects the two plates to one another and the flanks are arranged on the upper plate and/or lower plate, and wherein the dock is provided with sealing means for the slide,
**characterized**
**in that** the dock (4, 24) comprises, at least in part, lengthened sealing lips (27) and horseshoe-shaped seals which are moulded, from above and below, on these sealing lips and the front region of the zip bands and enclose a heart-component region (17) of the dock, wherein these seals have elevated sealing lips (13, 19) which run, on their upper sides, around the heart-component region of the dock and are intended for butting against the plates of the slide, wherein the plates (7, 8) of the slide have run-on slopes (a) which widen in the closure direction, and the seals, or the sealing lips thereof, are thickened at their end in a manner corresponding to this run-on slope.

2. Water-tight zip according to Claim 1,
**characterized**
**in that** the sealing lips (27) and the seals in the heart-component region (17) of the dock form sealing planes for the heart component (10) of the slide.

3. Water-tight zip according to Claim 1 or 2,
**characterized**
**in that** the seals in the sealing plane are flush with the sealing lips or project beyond the same by up to 0.5 mm.

4. Water-tight zip according to Claim 1, 2 or 3,
**characterized**
**in that** the limbs (20, 21) of the dock each immediately follow the final tooth (2", 2"') of the associated zip band,
wherein one limb (20) is lengthened in relation to the other limb (21) in accordance with the spacing between the teeth.

5. Water-tight zip according to Claim 4,
**characterized**
**in that** the longer limb (20) has an essentially form-fitting recess (23) for the opposite tooth (2"), and the shorter limb (21) has a convexity (22) for form-fitting abutment against the adjacent tooth (2").

6. Water-tight zip according to one of the preceding claims,
**characterized**
**in that** the zip bands in the dock region, at least at the end thereof, are connected to strips (6, 6') of a welded-on woven fabric or of a welded-on sheet material,
wherein at least part of the connection region of the horseshoe-shaped seals is welded onto this woven fabric or this sheet material.

7. Water-tight zip according to Claim 6,
**characterized**
**in that** the filaments of the woven fabric are configured to be air-impermeable or are coated in an air-tight manner.

8. Water-tight zip according to Claim 7,
**characterized**
**in that** the woven fabric contains monofilaments.

9. Water-tight zip according to Claim 1, 2 or 3,
**characterized**
**in that** at least some teeth (15) run into the heart-component region (13) of the dock (4).

10. Water-tight zip according to Claim 9,
**characterized**
**in that** the teeth which run into the dock are of reduced volume in relation to the rest of the teeth.

11. Water-tight zip according to Claim 10
**characterized**
**in that** the reduction in volume increases in the direction of the end of the dock.

12. Water-tight zip according to one of the preceding claims,
**characterized**
**in that** the sealing lips (27) are formed on the zip bands (1, 1'), or form the front edge thereof.

13. Water-tight zip according to one of the preceding claims,
**characterized**
**in that** the engagement elements of a respective tooth are connected to one another by the associated zip band.

14. Water-tight zip according to one of the preceding claims,
**characterized**
**in that** the teeth are plastics-material injection mouldings.

15. Water-tight zip according to one of the preceding claims,
**characterized**
**in that** the zip bands are woven-fabric bands coated with a plastics material.

## Revendications

1. Fermeture à glissière étanche à l'eau, la fermeture à glissière consistant dans des rangées de dents, (2, 2') disposées sur des rubans de fermeture à glissière (1, 1'), susceptibles d'être amenées en accouplement pour assurer la fermeture, les dents consistant dans des paires d'éléments d'accouplement et un élément d'accouplement étant disposé chaque fois au dessus et en dessous du plan des rubans de fermeture à glissière, pour s'accrocher dans un élément d'accouplement correspondant dans la rangée opposée de dents, des lèvres d'étanchéité (27) situées dans le plan de l'arête antérieure des rubans de fermeture à glissière s'étendant entre les paires d'élément d'accouplement, le long de ladite arête antérieure, lorsque la fermeture à glissière est fermée, les lèvres d'étanchéité des deux rangées de dents étant adjacentes de sorte à assurer l'étanchéité, un curseur de fermeture à glissière (3), lequel est déplaçable entre une butée inférieure (5) en position ouverte et un port (4) en position fermée étant présent, le curseur (3) comportant un corps (10) pour l'ouverture des rangées de dents, des flancs (9, 9') pour la fermeture des rangées de dents, ainsi qu'une plaque inférieure et supérieure (7, 8) entre lesquelles les rangées de petits dents sont guidées, le corps reliant les deux plaques l'une à l'autre et les flancs étant disposés sur la plaque supérieure et/ou sur la plaque inférieure et le port étant muni de moyens d'étanchéité pour le curseur,
**caractérisée en ce que**
le port (4, 24) consiste au moins en partie dans des lèvres d'étanchéité rallongées (27) ainsi que dans des joints en forme de douille injectés sur le dessus et sur le dessous de ces dernières et sur la zone antérieure des rubans de la fermeture à glissière, entourant une zone du corps (17) du port, lesdits joints comportant sur leurs faces supérieures autour de la zone du corps du port des lèvres d'étanchéité (13, 19) périphériques surélevées, destinées à s'appliquer sur les plaques du curseur, les plaques (7, 8) du curseur comportant des inclinaisons de démarrage (a) s'élargissant et les joints ou les lèvres d'étanchéité de ces derniers étant surépaissi(e)s sur leur extrémité en fonction de ladite inclinaison de démarrage.

2. Fermeture à glissière étanche à l'eau selon la revendication 1,
**caractérisée en ce que**
les lèvres d'étanchéité (27) forment avec les joints dans la zone du corps (17) du port des niveaux d'étanchéité pour le corps (10) du curseur.

3. Fermeture à glissière étanche à l'eau selon la revendication 1 ou 2, **caractérisée en ce que**
dans le plan d'étanchéité, les joints sont affleurés aux lèvres d'étanchéité ou comportent une extrémité en porte à faux de 0,5 mm par dessus ces dernières.

4. Fermeture à glissière étanche à l'eau selon la revendication 1, 2 ou 3 **caractérisée en ce que**
les branches (20, 21) du port se raccordent chacune directement sur la dernière dent (2", 2"') du ruban de fermeture à tirette correspondant,
une branche (20) étant prolongée en fonction de l'écart des dents par rapport à l'autre branche (21).

5. Fermeture à glissière étanche à l'eau selon la revendication 4,
**caractérisée en ce que**
la plus longue branche (20) comporte un évidement (23) sensiblement complémentaire de forme pour la dent (2") opposée et **en ce que** la plus courte branche (21) est dotée d'une courbure (22) pour l'application par complémentarité de forme sur la dent (2") voisine.

6. Fermeture à tirette étanche à l'eau selon l'une quelconque des revendications précédentes,
**caractérisée en ce que**
dans la zone du port, les rubans de la fermeture à glissière sont reliés au moins sur l'extrémité de cette dernière de pattes (6, 6') en un textile appliqué par soudage ou en un film appliqué par soudage,
au moins une partie de la zone de liaison des joints en forme de douille étant soudée sur ledit textile ou sur ledit film.

7. Fermeture à glissière étanche à l'eau selon la revendication 6,
**caractérisée en ce que**
les filaments du textile sont apprêtés pour être étanches à l'air ou revêtus de façon étanche à l'air.

8. Fermeture à glissière étanche à l'eau selon la revendication 7,
**caractérisée en ce que** le tissu contient des monofilaments.

9. Fermeture à glissière étanche à l'eau selon la revendication 1, 2 ou 3 **caractérisée en ce que**
au moins quelques dents (15) pénètrent dans la zone du corps (13) du port (4).

10. Fermeture à glissière étanche à l'eau selon la revendication 9,
**caractérisée en ce que**
les dents pénétrant dans le port ont un volume réduit par rapport aux autres dents.

11. Fermeture à glissière étanche à l'eau selon la revendication 10,
**caractérisée en ce que**
la réduction de volume va en croissant en direction de l'extrémité du port.

12. Fermeture à tirette étanche à l'eau selon l'une quelconque des revendications précédentes,
**caractérisée en ce que**
les lèvres d'étanchéité (27) sont rapportées sur les rubans de fermeture éclair (1, 1') ou forment l'arête antérieure de ces dernières.

13. Fermeture à tirette étanche à l'eau selon l'une quelconque des revendications précédentes,
**caractérisée en ce que**
les éléments d'accouplement de chaque dent sont reliés entre eux pas le ruban de fermeture à tirette correspondant.

14. Fermeture à tirette étanche à l'eau selon l'une quelconque des revendications précédentes,
**caractérisée en ce que**
les dents sont des pièces en matière plastique moulées par injection.

15. Fermeture à tirette étanche à l'eau selon l'une quelconque des revendications précédentes,
**caractérisée en ce que**
les rubans de fermeture à tirette sont des rubans en textile revêtus d'une matière plastique.
